# EUROPÄISCHE PATENTSCHRIFT

(11) **EP 0 226 900 B1**
(45) Veröffentlichungstag und Bekanntmachung des Hinweises auf die Patenterteilung: **17.07.1991**
(21) Anmeldenummer: 86116844.1
(22) Anmeldetag: 03.12.1986
(51) Int. Cl.: B02C 13/288, B02C 13/14, B02C 23/28

(54) **Mühle mit mehreren Mahlstufen**
Plural-stage mill
Broyeur à plusieurs étages

(30) Priorität: 07.12.1985 DE 3543370
(43) Veröffentlichungstag der Anmeldung: 01.07.1987
(62) Teilanmeldung aus: 89113826.5
(73) Patentinhaber: Altenburger Maschinen Jäckering GmbH, 59007 Hamm (DE)
(72) Erfinder: Jäckering, Günter, D-4700 Hamm 1 (DE)
(74) Vertreter: Leineweber, Jürgen, Dipl.-Phys.

(56) Entgegenhaltungen:
- CH-A- 450 875
- FR-A- 1 282 573
- US-A- 2 319 629
- US-A- 2 963 230
- US-A- 3 071 330

## Beschreibung

Die Erfindung bezieht sich auf eine Mühle mit mehreren Mahlstufen, bestehend aus einem im wesentlichen zylindrischen, allen Mahlstufen gemeinsamen Stator und einem mit einer Vielzahl von in mehreren Stufen übereinander angeordneten Mahlplatten ausgerüsteten Rotor, mit einer den Mahlstufen nachgeordneten Fördereinrichtung für ein Trägergas, das die Mühle mit dem Mahlgut durchsetzt, mit einem unterhalb der Mahlstufen befindlichen, zentral gelegenen Versorgungsraum, in den Zuführungen für das Mahlgut und das Trägergas münden, sowie mit dem Transport des Mahlgutes und der Luft vom Versorgungsraum zu den Mahlstufen dienenden Mitteln.

Bei Mühlen dieser Art, wie sie beispielsweise aus der Druckschrift "Ultra-Rotor" der Firma "Altenburger Maschinen" bekannt sind, beruht das Zerkleinerungsprinzip darauf, daß die Mahlgutpartikel innerhalb der Vielzahl von Luftwirbeln, die von den Mahlplatten erzeugt werden, auf eine hohe Geschwindigkeit beschleunigt werden und vorzugsweise gegenseitige Stöße ausführen. Diese gegenseitigen Stöße führen zum Auseinanderbrechen der Teilchen. Nur ein geringer Teil der Zerkleinerungsvorgänge erfolgt durch das Zusammentreffen der Mahlgutteilchen mit den feststehenden oder rotierenden Maschinenteilen. Dadurch, daß die gegenseitigen Zusammenstöße der Partikel im Luftstrom überwiegen, wird eine besonders schonende Feinstverkleinerung des Mahlgutes erreicht.

Bewährt hat sich dieses Zerkleinerungsprinzip insbesondere beim Mahlen von temperaturempfindlichen Produkten. Dadurch, daß sich das Produkt ständig innerhalb turbulenter Luftströme befindet, wird die bei der Zerkleinerung unvermeidbar entstehende Wärme sofort abgeführt. Gleichzeitig wird auch gegebenenfalls vorhandene Feuchtigkeit von der Luft aufgenommen, so daß zusätzlich eine intensive Trocknung feuchter Mahlgüter erreicht werden kann.

Die genannte Druckschrift läßt erkennen, daß der Luftführung und der Luftmengensteuerung in Mühlen der betroffenen Art hohe Bedeutung zukommt. Eine ausreichende Luftzufuhr muß sichergestellt sein, damit überhitzungen sowohl des Produktes als auch der Maschine nicht eintreten.

Eine Mühle nach dem Oberbegriff des Patentanspruchs 1 ist aus der US-A-30 71 330 bekannt. Die dem Transport des Mahlgutes und der Luft vom zentralen Versorgungsraum zu den peripher angeordneten Mahlstufen dienenden Mittel umfassen (ähnlich wie bei den aus den Dokumenten CH-A-450 875 und US-A-2963230 bekannten Mühlen), radial gerichtete Schaufeln, die den Mahlstufen vorgelagert sind. Der Transport des Mahlgutes erfolgt deshalb auf dem gesamten Weg zwischen dem zentral gelegenen Versorgungsraum und den peripher gelegenen Mahl stufen zwischen ruhenden (schräg ansteigender Boden der Mühle) und rotierenden (Schaufeln) Teilen und ist deshalb häufig mit Störungen verbunden. Das Mahlgut kann den rotierenden Schaufeln oberhalb und unterhalb ausweichen, so daß nicht sichergestellt ist, daß es, wenn es die unterste Mahlstufe erreicht, bereits Umfangsgeschwindigkeit hat. Weder eine gleichmäßige Verteilung des Mahlgutes auf den Umfang der Mühle noch eine gleichmäßige Durchmischung mit dem Trägergas sind gewährleistet.

Der vorliegenden Erfindung liegt die Aufgabe zugrunde, eine Mühle der eingangs erwähnten Art zu schaffen, bei der neben einer ausreichenden Luftzufuhr auch eine gleichmäßige Zufuhr des Mahlgutes sichergestellt ist, um eine Verbesserung der Mahlleistung zu erreichen.

Erfindungsgemäß wird diese Aufgabe durch die kennzeichnenden Merkmale des Anspruchs 1 gelöst. Der besondere Vorteil dieser Lösung besteht darin, daß sich das Mahlgut bereits vor dem Eintritt in die eigentlichen Mahlstufen gleichmäßig auf dem Umfang der Mühle verteilt. Störungen im Bereich des Mahlgutüberganges zwischen dem zentral gelegenen Versorgungsraum und den peripher gelegenen Mahlstufen treten nicht mehr auf. Die gleichmäßige Durchmischung des Mahlgutes mit dem Trägergas findet bereits in dem erfindungsgemäßen, den Mahlstufen vorgelagerten Radialgebläserad statt, so daß die Mahlzone vollständig ihrem Zweck, nämlich der Zerkleinerung des Mahlgutes, zur Verfügung steht, wodurch die gewünschte Verbesserung der Mahlleistung erreicht wird.

Weitere Vorteile und Einzelheiten der Erfindung sollen anhand von in den Figuren 1 bis 7 dargestellten Ausführungsbeispielen erläutert werden.

Bei der in Figur 1 dargestellten Mühle sind der Stator bzw. das Statorgehäuse mit 1, der Rotor allgemein mit 2, der Speisetrichter mit 3 und die Speiseschnecke mit 4 bezeichnet.

Die Mühle ist mit fünf übereinanderliegenden Mahlstufen 5 ausgerüstet. Jede Mahlstufe wird von einer auf dem Umfang einer Kreisscheibe 6 befestigten Vielzahl (z.B. ca. 50) befestigten Mahlplatten 7 gebildet. Die Mahlplatten 7 erstrecken sich jeweils radial und parallel zur Drehachse 8 des Rotors. Die die Mahlplatten 7 tragenden Scheiben 6 sind an den Nabenabschnitten 9 befestigt, die ihrerseits mit der Welle 11 des Rotors 2 verbunden sind. Die Welle 11 ist oberhalb und unterhalb des Rotors 2 in Lagern 12, 13 gehaltert. Unterhalb des unteren Lagers 12 befindet sich der nicht dargestellte Antrieb.

Auf der Rotorwelle 11 ist zusätzlich das Radialgebläserad 15 befestigt, und zwar unmittelbar unterhalb der untersten Mahlstufe 5. Sein axialer Eintritt 16 ist nach unten gerichtet und einem Raum 17 zugewandt, in den der Zuführungsschacht für das Mahlgut mit der Schnecke 4 und ein Luftzuführungskanal 18 münden. Zur besseren Führung des Mahlgutes und der Luft bei ihrem Eintritt in das Gebläserad 15 ist ein den Eintritt 16 umgebender Rand 19 vorgesehen, der sich senkrecht zur Ebene des Rades 15 in Richtung des zentral gelegenen Raumes 17 erstreckt.

Oberhalb der Mahlstufen 5 ist auf der Welle 11 eine Scheibe 21 befestigt, an deren Umfang die Sichterfinger 22 befestigt sind. Oberhalb der Sichterfinger 22 befindet sich eine im wesentlichen kreisringförmige Austrittsöffnung 23, an die sich der Ringkanal 24 und die Auslaßöffnung 25 anschließen. Die Auslaßöffnung 25 ist entweder direkt oder über nicht dargestellte Abscheider mit dem Ventilator 26 verbunden, dessen Motor mit 27 bezeichnet ist.

In Figur 2 ist das Gebläserad 15 nochmals dargestellt. Es weist insgesamt acht nach hinten gekrümmte Schaufeln 28 auf.

Während des Betriebs der Mühle gelangen das Mahlgut und die sowohl für den Transport als auch für das Mahlen erforderliche Luftmenge in den Raum 17 und treten von dort aus axial-zentral in das Gebläserad 15 ein. Innerhalb des sich schnell drehenden Gebläserades 15 werden das Mahlgut und die Luft in Rotation versetzt und radial nach außen gefördert. Dadurch wird eine gleichmäßige Verteilung des Mahlgutes auf die Statorinnenwand bewirkt, dem sich ein ebenfalls gleichmäßiges Hochsteigen des Mahlgutes durch die Mahlstufen 5 anschließt. Gleichzeitig hat das Gebläserad 15 eine auflösende Wirkung, d.h., gegebenenfalls vorhandene Mahlgutklumpen werden zerschlagen. Produkt und Luft durchsetzen danach die Mahlstufen 5. Ausreichend fein gemahlenes Gut ist in der Lage, mit der Trägerluft durch die rotierenden Sichterfinger hindurchzutreten. Durch den Kanal 24 und die Auslaßöffnung 25 verlassen das Mahlgut-Luftgemisch die Mühle 1 und werden anschließend in den nicht dargestellten Abscheidern voneinander getrennt. Von den Sichterfingern zurückgehaltenes Mahlgut verläßt die Mühle durch die Überlaufklappe 29 und wird zum Mahlguteintritt zurückgeführt.

Bei der dargestellten Mühle bewirken das Gebläserad 15 und der Ventilator 26 die Förderung des Trägergases und damit die Förderung des Mahlgutes. Die Förderleistung des Gebläses 15 entspricht der Drehzahl des Rotors 2, verändert sich also bei konstanter Rotordrehzahl nicht. Ist entsprechend einer vorteilhaften Weiterbildung der Erfindung die Drehzahl des Motors 27 und damit die Leistung des Ventilators 26 regelbar, dann kann damit Einfluß auf die Verweilzeit des Produktes im Bereich der Mahlstufen 5 genommen werden. Auch die Anpassung der zum Transport eines Produktes erforderlichen Trägergas-Strömungsverhältnisse, die von vielen Eigenschaften des zu mahlenden Produktes, z.B. seinem spezifischen Gewicht, abhängen, ist mit Hilfe des regelbaren Ventilators 26 besonders einfach.

Hat z.B. ein Produkt ein hohes spezifisches Gewicht, dann ist der obere Ventilator 26 auf eine hohe Förderleistung einzustellen, damit eine sichere Förderung des schweren Produkts gewährleistet ist.

Ist das Produkt feucht und soll die Feuchtigkeit während des Mahlprozesses verdampft werden, dann ist es zweckmäßig, den oberen Ventilator 26 zu drosseln. Dadurch wird die Verweilzeit des Luft-Material-Gemisches in der Mühle erhöht, so daß die gewünschte Trocknung während der Vermahlung eintritt. Die Trocknungsleistung kann noch dadurch erhöht werden, daß der Mühle 1 über den Kanal 18 Heißluft zugeführt wird.

Auch bei der Verarbeitung schwer mahlbarer Produkte, z.B. mit Faser-Charakter, ist der obere Ventilator zu drosseln, damit die gewünschte Mahlwirkung besser erzielt werden kann.

Bei der Verarbeitung von Produkten, die eine besonders schonende Mahlbehandlung erfordern, ist mit niedrigen Temperaturen zu fahren. Dieses kann dadurch erreicht werden, daß mit möglichst viel Luft gearbeitet wird. In Anwendungsfällen dieser Art ist deshalb die Förderleistung des oberen Ventilators 26 zu erhöhen.

Weiterhin ist es im Rahmen der vorliegenden Erfindung zweckmäßig, den oberhalb des Rotors 2 befindlichen Fingersichter mit einem eigenen Antrieb auszurüsten, so daß die Drehzahl des Fingersichters unabhängig von der Drehzahl des Rotors 2 einstellbar ist. Diese Maßnahme ermöglicht nicht nur eine Einflußnahme auf die Korngröße des Produkts; sie erlaubt auch die Anpassung des Mahlvorgangs an die Produkteigenschaften. Soll z.B. ein spezifisch leichtes Produkt besonders fein und besonders schonend gemahlen werden, dann ist mit einem starken Trägergasstrom und besonders hoher Drehzahl des Fingersichters zu arbeiten. Der starke Trägergasstrom hält die Temperatur des Mahlgutes niedrig. Er hat aber auch die Wirkung, daß das Gut die Mühle besonders schnell durchsetzt, also nicht ausreichend fein gemahlen wird. Der schnelldrehende Fingersichter läßt deshalb das Produkt nicht aus der Mühle austreten. Es wird zum Mühleneintritt zurückgeführt. In dieser Zeit unterliegt es einer Mahlpause, so daß es sich weiter abkühlt, bevor es erneut dem Mahlprozess unterworfen wird.

## Patentansprüche

1. Mühle mit mehreren Mahlstufen (5) bestehend aus einem im wesentlichen zylindrischen, allen Mahlstufen (5) gemeinsamen Stator (1) und einem mit einer Vielzahl von in mehreren Stufen übereinander angeordneten Mahlplatten (7) ausgerüsteten Rotor (2), mit einer den Mahlstufen nachgeordneten Fördereinrichtung (26) für ein Trägergas, das die Mühle mit dem Mahlgut durchsetzt, mit einem unterhalb der Mahlstufen (5) befindlichen, zentral gelegenen Versorgungsraum (17), in den Zuführungen für das Mahlgut und das Trägergas münden, sowie mit dem Transport des Mahlgutes und der Luft vom Versorgungsraum (17) zu den Mahlstufen (5) dienenden Mitteln (15), dadurch gekennzeichnet, daß als Transportmittel ein einstufiges Radialgebläserad (15) vorgesehen ist,
- das oberhalb des Versorgungsraumes (17) und unterhalb der untersten Mahlstufe (5) auf der Welle (11) des Rotors (2) angeordnet ist,
- das zwei mitrotierende Scheiben aufweist, zwischen denen sich eine Mehrzahl von - in Bezug auf die Drehrichtung - nach hinten gekrümmten Schaufeln (28) befinden,
- das in der dem Versorgungsraum (17) zugewandten mitrotierenden Scheibe einen axialen Gas- und Mahlguteintritt (16) aufweist, welcher mit einem sich senkrecht zur Radebene in Richtung des Versorgungsraumes erstreckenden Rand (29) ausgerüstet ist, und
- das einen radialen Gas- und Mahlgutauslaß aufweist.

2. Mühle nach Anspruch 1, dadurch gekennzeichnet, daß die Förderleistung der den Mahlstufen (5) nachgeordneten Gasfördereinrichtung (26) regelbar ist.

3. Mühle nach Anspruch 2, dadurch gekennzeichnet, daß die den Mahlstufen (5) nachgeordnete Gasfördereinrichtung als Ventilator (26) mit einem drehzahlregelbaren Antriebsmotor ausgebildet ist.

## Claims

1. A mill with a plurality of crushing stages (5), comprising a substantially cylindrical stator (1) common to all the crushing stages (5) and a rotor (2) provided with a plurality of crushing plates (7) disposed one above the other, having a delivery device (26), which is situated downstream of the crushing stages (5), for a carrier gas which passes through the mill with the material to be crushed, having a centrally disposed supply chamber (17) which is situated below the crushing stages (5) and into which feed lines discharge the material to be crushed and the carrier gas, and also having means (15) serving to convey the material to be crushed and the air from the supply chamber (17) to the crushing stages (5), characterised in that a single-stage radial impeller (15) is provided as the conveying means,
- which is mounted above the supply chamber (17) and below the lowermost crushing stage (5) on the shaft (11) of the rotor (2),
- which has two co-rotating discs between which are disposed a plurality of blades (28) which are curved rearwardly relative to the direction of rotation,
- which in the co-rotating disc nearest the supply chamber (17) is an axial inlet (16) for gas and material to be crushed, which inlet is provided with a rim (29) [sic] extending perpendicularly to the impeller plane in the direction of the supply chamber, and
- which has a radial outlet for gas and material to be crushed.

2. A mill according to Claim 1, characterised in that the delivering capacity of the gas-delivery device (26) disposed downstream of the crushing stages (5) is adjustable.

3. A mill according to Claim 2, characterised in that the gas-delivery device disposed downstream of the crushing stages (5) is in the form of a fan (26) with a drive motor having a variable speed of rotation.

## Revendications

1. Broyeur comportant plusieurs étages de broyage (5), constitué d'un stator (1) à peu près cylindrique, commun à tous les étages de broyage (5) et d'un rotor (2), équipé d'une pluralité de plaques de broyage (7), disposées les unes au-dessus des autres en plusieurs étages, comportant un dispositif de transport (26) situé après les étages de broyage pour un gaz de support qui traverse le broyeur avec le produit à broyer, comportant une chambre d'alimentation (17) disposée centralement, située au-dessous des étages de broyage (5), dans laquelle débouchent des condouits d'arrivée du produit à broyer et du gaz de support et comportant aussi des moyens (15) servant au transport du produit à broyer et de l'air, depuis la chambre d'alimentation (17) jusqu'aux étages de broyage (5), caractérisé en ce qu'il est prévu comme moyen de transport une roue de ventilateur radial (15) à un étage,
- qui est située au-dessus de la chambre d'alimentation (17) et au-dessous de l'étage de broyage (5) le plus bas, sur l'arbre (11) du rotor (2),
- qui présente deux disques tournant conjointement entre lesquels se trouve une pluralité de pales (28) courbées vers l'arrière, par rapport au sens de rotation,
- qui présente dans le disque tournant, tourné vers la chambre d'alimentation (17), une entrée axiale de gaz et de produit à broyer (16) laquelle est pourvue d'un bord (29) s'étendant perpendiculairement au plan de roue en direction de la chambre d'alimentation et
- qui présente une sortie radiale de gaz et de produit à broyer.

2. Broyeur selon la revendication 1, caractérisé en ce que le débit du dispositif de transport de gaz (26), monté après les étages de broyage (5), est réglable.

3. Broyeur selon la revendication 2, caractérisé en ce que le dispositif de transport de gaz, monté après les étages de broyage (5), est un ventilateur (26) avec un moteur d'entraînement à vitesse réglable.
